# EUROPÄISCHE PATENTSCHRIFT

(11) **EP 1 197 155 B1**
(45) Veröffentlichungstag und Bekanntmachung des Hinweises auf die Patenterteilung: **26.07.2006**
(21) Anmeldenummer: 01122991.1
(22) Anmeldetag: 26.09.2001
(51) Int. Cl.: A24C 5/18

(54) **Verfahren und Vorrichtung zum Bilden eines Tabakstranges**
Method and apparatus for forming a tobacco rod
Procédé et dispositif de formation d'une tige de tabac

(30) Priorität: 14.10.2000 DE 10051031
(43) Veröffentlichungstag der Anmeldung: 17.04.2002
(73) Patentinhaber: Hauni Maschinenbau AG, 21033 Hamburg (DE)
(72) Erfinder: Heitmann, Uwe, 21031 Hamburg (DE); Lorenzen, Heinz-Christen, 21465 Wentorf (DE)

(56) Entgegenhaltungen:
- EP-A- 0 692 200
- EP-A- 0 738 477
- DE-A1- 3 919 720
- GB-A- 1 103 703
- US-A- 3 282 270
- US-A- 4 003 385
- US-A- 5 660 265

## Beschreibung

Die Erfindung betrifft ein Verfahren zum Bilden mindestens eines Tabakstranges, in welchem Tabakfasern in einem breiten Schauer mindestens einem luftdurchlässigen Strangförderer zugeführt werden und an diesem Förderer mittels Saugluft gehalten werden, ferner in dieser durch den Strangförderer gesaugten Luft enthaltener Staub weitestgehend vollständig aus der Luft abgeschieden wird und dieser abgeschiedene Staub teilweise wieder dem Tabakstrang zugesetzt wird.

Die Erfindung betrifft weiterhin eine Vorrichtung zum Bilden mindestens eines Tabakstranges mit einer Verteilereinrichtung zum Bilden eines breiten Schauers aus Tabakfasern, mindestens einem luftdurchlässigen, endlos umlaufenden Strangförderer zum Abfördern des mindestens einen aus dem Schauer gebildeten Tabakstranges, Zuführmitteln zum Zuführen des Schauers zu dem mindestens einen Strangförderer, einer ersten Unterdruckkammer zum Anlegen eines Unterdruckes an einen ersten Abschnitt der dem Tabakstrang abgewandten Seite des mindestens einen Strangförderers, ersten Saugmitteln zum Absaugen der durch den mindestens einen Strangförderer in die erste Unterdruckkammer tretenden Luft, einer Trenneinrichtung zum Abscheiden des in dieser abgesaugten Luft enthaltenen Staubes und Transportmitteln mit mindestens einer Abgabeöffnung zum Transport des abgeschiedenen Staubes zu dem mindestens einen Strangförderer.

Unter dem Begriff tabakverarbeitende Maschinen sind Maschinen zur Herstellung von Zigaretten zu verstehen, ebenso aber auch Maschinen zur Herstellung von Tabakpatronen, Zigarillos oder Zigarren, soweit diese das genannte Verfahren der Strangbildung verwenden.

Bei den genannten Maschinen wird Tabak durch eine Verteilereinrichtung aus einem Vorrat entnommen und zu einem Schauer aus weitestgehend vereinzelten Tabakfasern ausgebreitet. Dieser Tabakschauer wird zumeist durch Transportluft beschleunigt und abgelenkt und schließlich auf oder unter einem umlaufenden luftdurchlässigen Strangförderer zu einem endlosen Tabakstrang aufgeschüttet. Dieser Strang wird an dem Strangförderer durch Unterdruck gehalten, welcher mittels einer ersten Unterdruckkammer an die dem Strang abgewandten Seite des Strangförderers angelegt wird. Die durch den Tabakstrang und den Strangförderer tretende Luft wird durch Saugmittel aus der ersten Unterdruckkammer abgesaugt. Um die Dichte des Tabakstranges möglichst konstant zu halten, wird der Tabak mit einem Überschuss zugeführt, welcher später durch einen Egalisator abgetrimmt wird. In modernen Hochleistungsmaschinen wird oftmals der Tabakschauer in mehrere Teilschauer aufgeteilt, um mehrere Tabakstränge gleichzeitig auf entsprechenden Strangförderern aufschütten zu können. Eine entsprechende Verteilereinrichtung ist z. B. in der DE 39 19 720 A1 der Anmelderin beschrieben.

Erfahrungsgemäß ist die in den betreffenden Maschinen aus der ersten Unterdruckkammer abgesaugte Luft stark mit Staub belastet. Der genannte Staub besteht aus Feinstaub, welcher den Tabakfasern anhaftet und während der Verarbeitung in der Verteilereinrichtung von diesen abgelöst wird, aus Fremdanteilen wie z. B. Sand und aus kurzen Tabakfasern. Diese kurzen Fasern entstehen zum einen während der Aufbereitung des Tabaks und können in geringer Anzahl durch Öffnungen im Strangförderer in die Unterdruckkammer gelangen. Zum anderen können aber auch die Enden von längeren Fasern teilweise durch diese Öffnungen rutschen, was dazu führt, dass die Fasern beim Ablösen des Stranges vom Strangförderer zerrissen werden und die Enden ebenfalls als kurze Faserbruchstücke in die Unterdruckkammer gelangen.

In der Regel wird der gesamte Staub mit der abgesaugten Luft abtransportiert und in einer Zentralentstaubung abgeschieden. In einer solchen Entstaubungsanlage wird gewöhnlich staubbelastete Luft aus einer ganzen Fabrik zusammengeführt und gereinigt. Danach wird der Staub in aufwendigen Verfahren in tabakähnliche Produkte wie z. B. Tabakfolie umgeformt und erneut dem Produktionsprozess zugeführt.

Aus der US 3 282 270 ist ein Verfahren bekannt, diesen Staub direkt an der Maschine aus der Abluft abzuscheiden und diesen dann pneumatisch in den Tabakschauer zurückzuführen. Der Staub soll durch den bereits teilweise aufgeschauerten Tabakstrang aus der Transportluft herausgefiltert werden und im Tabakstrang verbleiben. Dabei ergibt sich der Nachteil, dass nur grobe Staubanteile aus der Luft herausgefiltert werden, während der Feinstaubanteil erneut in die Abluft gelangt und sich so in dem System ansammelt, da mit dem zugeführten Tabak ständig weitere Feinstaubanteile hinzukommen.

Aus der EP 0 738 477 A1 sind ein Verfahren und eine Vorrichtung bekannt, bei welchen der gesamte Staub aus der Abluft einer Zigarettenstrangmaschine abgeschieden und mittels eines aufwändigen Trennfilters in eine grobe und eine feine Fraktion aufgeteilt wird, wobei die grobe Fraktion dem Arbeitsprozess wieder zugeführt wird, während die feine Fraktion einer Zentralentstaubung zugeführt wird.

Daher stellt sich die Aufgabe, ein weiteres Verfahren zu entwickeln, bei welchem die groben Staubanteile dem Tabakstrang zugesetzt werden und gleichzeitig die Gefahr einer Ansammlung des Feinstaubes nicht besteht. Zusätzlich besteht die Aufgabe darin, eine Vorrichtung zu entwickeln, welche die Durchführung dieses Verfahrens ermöglicht.

Die Aufgabe wird durch das Verfahren gemäß Anspruch 1 gelöst.

Hierbei sind ausdrücklich auch solche Verfahren inbegriffen, bei denen ein gewisser Anteil des abgeschiedenen Staubes vor der Fraktionierung zeitweise oder kontinuierlich für Mess- oder andere Zwecke entnommen wird. Ebenso sollen solche Verfahren inbegriffen sein, in welchen zusätzlich zu der genannten Abluft auch Abluft aus anderen Teilprozessen der Tabakverarbeitung in der Staubabscheidung gereinigt wird, soweit diese weitere Abluft ebenfalls wiederverwertbare grobe Tabakanteile enthält.

Der Rücktransport des abgeschiedenen Staubes zum Strangförderer erfolgt vorzugsweise pneumatisch.

Für ein Verfahren zur gleichzeitigen Herstellung mehrerer Tabakstränge ist es von Vorteil, wenn der gesamte abgeschiedene Staub in mehrere Teilströme aufgeteilt wird. Vorzugsweise wird jedem herzustellenden Tabakstrang ein Teilstrom des Staubes zugeführt. Die Aufteilung erfolgt vorzugsweise vor oder während des Transportes zu den Strangförderern.

Die Siebwirkung kann besonders vorteilhaft ausgenutzt werden, wenn die Zugabe des Staubes auf einer Breite erfolgt, welcher kleiner ist als die Breite des Tabakschauers, wobei die im Bereich der Staubzugabe durch den Strangförderer tretende Luft zusammen mit dem in ihr enthaltenen Feinstaub separat abgesaugt und einer Zentralentstaubung zugeführt wird. Unter der Breite des Tabakschauers ist dessen Ausdehnung in Förderrichtung des Strangförderers zu verstehen.

Um möglichst nur sehr große Staubpartikel dem Tabakstrang zuzugeben ist es vorteilhaft, den Staub zuzugeben, bevor die Zuführung des Tabakschauers erfolgt. Um hingegen möglichst nur sehr feine Staubpartikel in die Zentralentstaubung abzuführen ist es vorteilhaft, den Staub mit einem Teil des Tabakschauers gemeinsam dem Strangförderer zuzugeben, da dann die Siebwirkung des Strangförderers durch die Siebwirkung des bereits teilweise aufgeschütteten Tabakstranges verstärkt wird. In diesem Fall ist es weiter von Vorteil, den Staub so zu dem Tabakschauer zuzugeben, dass die grobe Staubfraktion im Tabakstrang außerhalb des Strangbereiches abgeschieden wird, welcher zur Sicherung einer gleichmäßigen Strangdichte im weiteren Prozessverlauf abgetrimmt wird. Da bei Maschinen üblicher Bauart etwa ein Drittel des aufgeschütteten Tabakstranges als Überschuss abgetrimmt wird, muss dazu die Rückgabe des Staubes innerhalb der ersten zwei Drittel der Schauerbreite, gesehen in Förderrichtung des Strangförderers, erfolgen.

Wird der Staub mit dem Tabakschauer vor dessen Aufschüttung auf den Strangförderer zusammengeführt, ist es besonders einfach, diese Zusammenführung direkt vor der Aufschüttung durchzuführen. Aus konstruktiven Gesichtspunkten kann es aber auch von Vorteil sein, die Zusammenführung schon bei der Ausbreitung des Schauers durchzuführen, ebenso in jeder Phase zwischen den genannten Schritten, in welcher der Tabakschauer in der jeweiligen Maschine gut zugänglich ist.

Wird der Staub dem Strangförderer vor der Zuführung des Tabakschauers oder dem Tabakschauer direkt vor dessen Aufschüttung auf den Strangförderer zugegeben, so ist es von Vorteil, dem Staub eine Bewegungskomponente in Förderrichtung des Strangförderers zu geben.

Eine besonders sichere Funktion des Verfahrens wird dadurch erreicht, dass die Menge der separat abgesaugten Luft gesteuert wird. Die Steuerung erfolgt vorzugsweise durch einen Regelkreis, welcher vorteilhafterweise dafür sorgt, dass der Unterdruck entlang des Strangförderers stetig verläuft.

Bei einer Vorrichtung der eingangs beschriebenen Art wird die Aufgabe erfindungsgemäß dadurch gelöst, dass im Bereich der Zugabe des abgeschiedenen Staubes zu dem mindestens einen Strangförderer diesem mindestens eine zweite Unterdruckkammer zum Anlegen eines Unterdruckes an einen zweiten Abschnitt der dem Tabakstrang abgewandten Seite des mindestens einen Strangförderers zugeordnet ist, an welchen zweite Saugmittel angeschlossen sind, um die durch den mindestens einen Strangförderer in die mindestens eine zweite Unterdruckkammer tretende Luft abzusaugen.

In einer bevorzugten Ausgestaltung der Vorrichtung beinhalten die Zuführmittel für den Tabakschauer spezielle Mittel zum Aufteilen des Schauers in mehrere Teilschauer, aus welchen auf mehreren Strangförderern jeweils ein Tabakstrang aufgeschüttet wird, und die Transportmittel für den abgeschiedenen Staub beinhalten ebenfalls Mittel zum Aufteilen des Staubes in mehrere Teilströme, welche durch mehrere Abgabeöffnungen den einzelnen Strangförderern zugeführt werden. Ferner ist jedem einzelnen Strangförderer im Bereich der entsprechenden Abgabeöffnung der Transportmittel jeweils eine zweite Unterdruckkammer zugeordnet. In diesem Fall ist es weiter vorteilhaft, wenn die Vorrichtung zum Aufteilen des Staubes Stellmittel enthält, durch welche die Mengenverhältnisse der einzelnen Teilströme des Staubes gesteuert werden können.

Die Transportmittel für den abgeschiedenen Staub sind vorzugsweise als pneumatische Förderleitungen ausgeführt.

In einer vorteilhaften Ausgestaltung der Vorrichtung ist die Ausdehnung der zweiten Unterdruckkammer in Förderrichtung des Strangförderers wesentlich kleiner als die der ersten Unterdruckkammer.

In weiteren vorteilhaften Ausgestaltungen der Vorrichtung ist die zweite Unterdruckkammer in Förderrichtung des Strangförderers der ersten Unterdruckkammer vorgeordnet oder in diese integriert.

Um einen optimalen Abtransport des Feinstaubes zu gewährleisten, ist in einer weiteren Ausgestaltung der Vorrichtung die zweite Unterdruckkammer in Förderrichtung des Strangförderers größer als die Abgabeöffnung der Transportmittel. Eine weitere Optimierung wird dadurch erreicht, dass die zweite Unterdruckkammer gegen die Abgabeöffnung der Transportmittel in Förderrichtung des Strangförderers versetzt ist.

Die Vorrichtung wird konstruktiv besonders einfach, wenn in einer weiteren Ausgestaltung die Transportmittel mit ihrer Abgabeöffnung in die Zuführmittel für den Tabakschauer einmünden.

Besonders sicher läuft die Vorrichtung, wenn die in direkter Nähe zum Strangförderer angeordnete Abgabeöffnung der Transportmittel mit einer Komponente in Förderrichtung des mindestens einen Strangförderers ausgerichtet ist.

Vorzugsweise befinden sich in der zweiten Unterdruckkammer und/oder in der ersten Unterdruckkammer Drucksensoren. Weiter sind vorzugsweise Stellmittel für die Steuerung der durch die zweiten Saugmittel abgesaugten Luftmenge vorgesehen. Weiterhin ist vorzugsweise eine Steuereinheit zur Steuerung dieser Luftmenge vorgesehen.

Die Erfindung wird nachstehend anhand der in den Zeichnungen dargestellten bevorzugten Ausführungsformen näher erläutert:
- Figur 1: zeigt eine schematische Darstellung einer bevorzugten Ausgestaltung einer erfindungsgemäßen Vorrichtung, in welcher gleichzeitig zwei Tabakstränge gebildet werden. Eine erfindungsgemäße Vorrichtung zum Bilden nur eines Tabakstranges ist aus der Darstellung ohne weitere Überlegung abzuleiten.
- Figuren 2 und 3: zeigen Trennmittel zur Aufteilung eines Staubstromes in zwei Teil ströme vor bzw. nach der Aufgabe in eine pneumatische Förderleitung für den Einsatz in einer Vorrichtung gemäß Figur 1.

Die in Figur 1 dargestellte Vorrichtung besteht aus einer Verteilereinrichtung 1, welcher Zuführmittel 2 zum Führen eines Tabakschauers 3 nachgeordnet sind. Eine solche Verteilereinrichtung ist z. B. in der DE 39 19 720 A1 der Anmelderin beschrieben und Bestandteil z. B. der von der Anmelderin vertriebenen Zigarettenproduktionsmaschine PROTOS 2. In den Zuführmitteln 2 sind Trennmittel 4 zum Aufteilen des Tabakschauers 3 in zwei Teilschauer 5, 6 angeordnet. Die Zuführmittel 2 führen zu zwei endlosen Strangförderern 7, 8, welche um Umlenkrollen 9, 10, 11, 12 geführt sind und in Richtung von Pfeilen 13, 14 umlaufen. Die Strangförderer 7, 8 begrenzen eine den Zuführmitteln 2 gegenüber positionierte erste Unterdruckkammer 15. Am in Förderrichtung der Strangförderer 7, 8 stromabwärtigen Ende der ersten Unterdruckkammer 15 ist jedem der Strangförderer 7, 8 ein Egalisator 16, 17 zugeordnet. An die erste Unterdruckkammer 15 sind über eine erste Abluftleitung 18 und einen Staubabscheider 19 erste Saugmittel 20 angeschlossen. Als Staubabscheider 19 kann z. B. ein Mahle Industriefilter vom Typ SFK 1560 der Knecht Filterwerke GmbH, Öhringen, Verwendung finden. Vom Staubabscheider 19 führt eine Förderleitung 21 zu Trennmitteln 22 zur Aufteilung eines Staubstromes auf zwei weiterführende pneumatische Förderleitungen 23, 24. Die Trennmittel 22 können als geteilter Auffangschacht mit anschließender pneumatischer Förderung ausgestaltet sein, eine solche Ausgestaltung ist in Figur 2 dargestellt. Die Trennmittel 22 können jedoch auch als Gabelung einer pneumatischen Förderleitung ausgestaltet sein, in diesem Fall ist die Förderleitung 21 ebenfalls eine pneumatische Förderleitung, welcher ein Ejektor 25 vorgeordnet ist. Am Ende der pneumatischen Förderleitungen 23, 24 sind Abgabeöffnungen 26, 27 angeordnet. Je nach Ausgestaltung der Vorrichtung münden die Abgabeöffnungen, dargestellt durch 26a, 27a, in die Zuführmittel 2, oder die Abgabeöffnungen, dargestellt durch 26b, 27b, sind in Förderrichtung der Strangförderer 7, 8 den Zuführmitteln 2 vorgeordnet. Im ersteren Fall kann die Einmündung der Abgabeöffnungen 26a, 27a vorzugsweise in direkter Nähe zu den Strangförderern 7, 8 angeordnet sein, oder an einem anderen Ort zwischen der Verteilereinrichtung 1 und den Strangförderern 7, 8, wenn dieser bei der betreffenden Maschine konstruktiv besonders einfach zugänglich ist. Jeder der Abgabeöffnungen 26, 27 ist auf der dieser gegenüberliegenden Seite der Strangförderer 7,8 eine zweite Unterdruckammer 28, 29 zugeordnet, welche je nach Position der Abgabeöffnungen 26, 27 entweder, dargestellt durch 28a, 29a, innerhalb der ersten Unterdruckkammer 15 angeordnet sind, oder, dargestellt durch 28b, 29b, der ersten Unterdruckkammer 15 in Förderrichtung der Strangförderer 7, 8 vorgeordnet sind. An die zweiten Unterdruckkammern 28, 29 sind über zweite Abluftleitungen 30, 31, 32 und Stellmittel 33, 34 zweite Saugmittel 35 angeschlossen. Als Stellmittel 33, 34 können z. B. Drosselklappen verwendet werden. Innerhalb der zweiten Unterdruckkammern 28, 29 und innerhalb der ersten Unterdruckkammer 15 sind Drucksensoren 36, 37, 38 angeordnet, welche mit einer Steuereinheit 39 verbunden sind, welche wiederum durch Steuerleitungen 40, 41, 42 mit den Stellmitteln 33, 34 und den zweiten Saugmitteln 35 verbunden ist.

Die Wirkungsweise der in Figur 1 dargestellten Vorrichtung wird im folgenden erläutert. Zu verarbeitender Tabak wird in der Verteilereinrichtung 1 zu einem breiten Tabakschauer 3 ausgebreitet, welcher in die Zuführmittel 2 abgegeben wird. Durch die Trennmittel 4 wird der Schauer 3 in zwei Teilschauer 5, 6 aufgeteilt. Diese werden den Strangförderern 7, 8 zugeführt und an diesen durch den mittels der ersten Unterdruckkammer 15 angelegten Unterdruck zu Tabaksträngen 43, 44 aufgeschüttet, welche in Förderrichtung der Strangförderer 7, 8 abgefördert werden. Hierbei werden durch die Egalisatoren 16, 17 Überschussanteile 45, 46 von den Tabaksträngen 43, 44 abgetrennt. Durch den in der ersten Unterdruckkammer 15 herrschenden Unterdruck tritt mit Staub 47 beladene Luft durch die Tabakstränge 43, 44 und die Strangförderer 7, 8 in die erste Unterdruckkammer 15. Diese Luft wird mittels der ersten Saugmittel 20 durch die erste Abluftleitung 18 in den Staubabscheider 19 gefördert, wo der in ihr enthaltene Staub abgeschieden und in die Förderleitung 21 überführt wird. Durch die Trennmittel 22 wird der Staub dann gemäß der Beschreibung zu den Figuren 2 oder 3 in zwei Teilströme aufgeteilt, welche in die pneumatischen Förderleitungen 23, 24 eingebracht werden. Aus den Förderleitungen 23, 24 tritt der Staub 48, 49 durch die entsprechenden Abgabeöffnungen 26, 27 in Richtung der entsprechenden Strangförderer 7, 8 aus. Münden die Abgabeöffnungen, dargestellt durch 26a, 27a in die Zuführmittel 2, so wird der Staub gemeinsam mit den Teilschauern 5, 6 aus Tabak auf den Strangförderern 7, 8 aufgeschüttet. Hierbei wird eine grobe Fraktion 50, 51 durch den jeweiligen bereits teilweise aufgeschütteten Tabakstrang 43, 44 zurückgehalten und mit diesem zusammen abgefördert. Eine feine Fraktion 52, 53 tritt dagegen aufgrund des in den zweiten Unterdruckkammern 28a, 29a herrschenden Unterdruckes durch den entsprechenden Tabakstrang 43, 44 und den entsprechenden Strangförderer 7, 8 hindurch in die jeweilige zweite Unterdruckkammer 28a, 29a. Von dort wird die feine Staubfraktion 52, 53 mittels der zweiten Saugmittel 35 durch die zweiten Abluftleitungen 30, 31, 32 abgesaugt. Befinden sich die Abgabeöffnungen, wie durch 26b, 27b dargestellt, in Förderrichtung der Strangförderer 7, 8 vor den Zuführmitteln 2, so wird die grobe Staubfraktion 50, 51 durch die unbelegten Strangförderer 7,8 zurückgehalten, während die feine Fraktion 52, 53 durch diese hindurch in die zweiten Unterdruckkammern 28b, 29b tritt. Der Unterdruck in den zweiten Unterdruckkammern 28, 29 und in der ersten Unterdruckkammer 15 wird durch Drucksensoren 36, 37, 38 gemessen. In Abhängigkeit von den Messwerten werden durch die Steuereinheit 39 die Drosselklappen 33, 34 und/oder der Antrieb der zweiten Saugmittel 35 so gesteuert, dass an den Übergängen zwischen der ersten Unterdruckkammer 15 und den zweiten Unterdruckkammern 28, 29 keine Drucksprünge auftreten.

Die Wirkungsweise der in Figur 2 dargestellten Trennmittel ist wie folgt: In einem durch eine Leitung 102 zugeführten Luftstrom enthaltener Staub wird durch einen Staubabscheider 101 aus der Luft abgeschieden und durch eine Schleuse 104, welche z. B. als Zellenradschleuse ausgestaltet sein kann, in einen Auffangbehälter 105 überführt. Die gereinigte Luft wird durch eine Leitung 103 abgeführt. Der aus der Schleuse 104 in den Auffangbehälter 105 fallende Staub wird durch eine schwenkbare Trennwand 106 in zwei Teilströme aufgeteilt, von denen jeder mittels eines von zwei Ejektoren 108, 109 in eine von zwei diesen zugeordneten pneumatischen Förderleitungen 110, 111 aufgegeben wird. Durch verschwenken der Trennwand 106 mittels eines Hebels 107 kann das Mengenverhältnis der Teilströme des Staubes eingestellt werden. Anstelle des manuell zu betätigenden Hebels 107 kann auch eine automatische, z. B. elektromotorische, Einstellung erfolgen.

Die Wirkungsweise der in Figur 3 dargestellten Mittel ist wie folgt: Ein in einer zuführenden pneumatischen Förderleitung 201 zugeführter Staubstrom wird in einem Verzweigungsbereich 203 durch das schwenkbare Ende 205 einer Trennwand 204 in zwei Teilströme aufgeteilt, welche durch die abführenden pneumatischen Förderleitungen 202, 203 abtransportiert werden. Durch Verschwenken des schwenkbaren Endes 205 der Trennwand 204 kann das Mengenverhältnis der Teilströme eingestellt werden. Diese Einstellung kann wie bei den in Figur 2 dargestellten Mitteln manuell mittels eines nicht dargestellten Hebels oder automatisch, z. B. elektromotorisch, erfolgen.

## Patentansprüche

1. Verfahren zum Bilden mindestens eines Tabakstranges, in welchem Tabakfasern in einem breiten Schauer mindestens einem luftdurchlässigen Strangförderer zugeführt werden und an diesem Förderer mittels Saugluft gehalten werden, ferner in dieser durch den Strangförderer gesaugten Luft enthaltener Staub weitestgehend vollständig aus der Luft abgeschieden wird und dieser abgeschiedene Staub teilweise wieder dem Tabakstrang zugesetzt wird, wobei der Staub in eine grobe und eine feine Fraktion aufgeteilt und die grobe Fraktion dem Tabakstrang zugesetzt wird, während die feine Fraktion einer Zentralentstaubung zugeführt wird, **dadurch gekennzeichnet, dass** der gesamte abgeschiedene Staub dem mindestens einen Strangförderer erneut zugegeben wird und die Aufteilung des Staubes in die genannten Fraktionen durch die Siebwirkung des Strangförderers und gegebenenfalls bereits auf diesem aufgeschütteten Tabak erfolgt.

2. Verfahren nach Anspruch 1, **dadurch gekennzeichnet, dass** der abgeschiedene Staub pneumatisch zu dem Strangförderer transportiert wird.

3. Verfahren nach einem der Ansprüche 1 oder 2, **dadurch gekennzeichnet, dass** mindestens zwei Tabakstränge gleichzeitig gebildet werden und der aus der Abluft abgeschiedene Staub vor der Aufteilung in die Fraktionen in mindestens zwei Teilströme aufgeteilt wird.

4. Verfahren nach einem der Ansprüche 1 bis 3, **dadurch gekennzeichnet, dass** jedem Strangförderer ein Teilstrom des abgetrennten Staubes zugeführt wird.

5. Verfahren nach einem der Ansprüche 1 bis 4, **dadurch gekennzeichnet, dass** der Staub dem Strangförderer auf einer Breite zugegeben wird, die wesentlich kleiner ist als die Breite des Schauers aus Tabakfasern, wobei die im Bereich der Staubzugabe durch den Strangförderer tretende Luft zusammen mit dem in ihr enthaltenen Feinstaub separat abgesaugt wird.

6. Verfahren nach einem der Ansprüche 1 bis 5, **dadurch gekennzeichnet, dass** der Staub vor dem Schauer aus Tabakfasern dem Strangförderer zugegeben wird.

7. Verfahren nach einem der Ansprüche 1 bis 5, **dadurch gekennzeichnet, dass** der Staub dem Schauer aus Tabakfasern zugegeben wird, bevor dieser zusammen mit dem Staub auf den Strangförderer aufgeschüttet wird.

8. Verfahren nach Anspruch 7, **dadurch gekennzeichnet, dass** der Staub dem Schauer aus Tabakfasern so zugeführt wird, dass die grobe Fraktion des Staubes in einem Bereich des Tabakstranges abgeschieden wird, welcher nicht in einem nachfolgenden Verfahrensschritt als Überschuss von dem Tabakstrang abgetrimmt wird.

9. Verfahren nach einem der Ansprüche 1 bis 8, **dadurch gekennzeichnet, dass** dem Staub vor der Zugabe zu dem Strangförderer oder zu dem Schauer aus Tabakfasern eine Bewegungskomponente in Förderrichtung des Strangförderers gegeben wird.

10. Verfahren nach einem der Ansprüche 5 bis 9, **dadurch gekennzeichnet, dass** die Menge der separat abgesaugten Luft so gesteuert wird, dass der an dem Strangförderer anliegende Unterdruck in Förderrichtung des Strangförderers stetig verläuft.

11. Vorrichtung zum Bilden mindestens eines Tabakstranges (43, 44) mit einer Verteilereinrichtung (1) zum Bilden eines breiten Schauers (3) aus Tabakfasern, mindestens einem luftdurchlässigen, endlos umlaufenden Strangförderer (7, 8) zum Abfördem des mindestens einen aus dem Schauer gebildeten Tabakstranges (43, 44), Zuführmitteln (2) zum Zuführen des Schauers zu dem mindestens einen Strangförderer (7, 8), einer ersten Unterdruckkammer (15) zum Anlegen eines Unterdruckes an einen ersten Abschnitt der dem Tabakstrang (43, 44) abgewandten Seite des Strangförderers (7, 8), ersten Saugmitteln (20) zum Absaugen der durch den Strangförderer (7, 8) in die erste Unterdruckkammer (15) tretenden Luft, einem Staubabscheider (19) zum Abscheiden des in dieser abgesaugten Luft enthaltenen Staubes (47) und Förderleitungen (21, 23, 24) mit mindestens einer Abgabeöffnung (26, 27) zum Transport des abgeschiedenen Staubes (47) zu dem Strangförderer (7, 8), **dadurch gekennzeichnet, dass** im Bereich der Zugabe des abgeschiedenen Staubes (47) zu dem Strangförderer (7, 8) diesem mindestens eine zweite Unterdruckkammer (28, 29) zum Anlegen eines Unterdruckes an einen zweiten Abschnitt der dem Tabakstrang (43, 44) abgewandten Seite des Strangförderers (7, 8) zugeordnet ist, an welche zweite Saugmittel (35) angeschlossen sind, um die durch den Strangförderer (7, 8) in die zweite Unterdruckkammer (28, 29) tretende Luft abzusaugen.

12. Vorrichtung nach Anspruch 11, **dadurch gekennzeichnet, dass** die Zuführmittel (2) Trennmittel (4) zum Aufteilen des Tabakschauers (3) in mindestens zwei Teilschauer (5,6) beinhalten, welche mindestens zwei Strangförderern (7,8) zugeführt werden, die Förderleitungen (21, 23, 24) Trennmittel (22) zum Aufteilen des Stromes aus abgeschiedenem Staub (47) in mindestens zwei Teilströme (48, 49) beinhalten, welche jeder durch eine Abgabeöffnung (26, 27) der Förderleitungen (23, 24) einem Tabakstrang (43, 44) zugegeben werden, und dass jedem Strangförderer (7, 8) im Bereich der entsprechenden Abgabeöffnung (26, 27) der Förderleitungen (23, 24) eine zweite Unterdruckkammer (28, 29) zugeordnet ist.

13. Vorrichtung nach Anspruch 12, **dadurch gekennzeichnet, dass** die Mittel zur Aufteilung des Staubstromes Stellmittel (107) zur Steuerung der Mengenverhältnisse der Teilströme beinhalten.

14. Vorrichtung nach einem der Ansprüche 11 bis 13, **dadurch gekennzeichnet, dass** wenigsten einige der Förderleitungen (21, 23, 24) pneumatische Förderleitungen sind.

15. Vorrichtung nach einem der Ansprüche 11 bis 14, **dadurch gekennzeichnet, dass** die zweite Unterdruckkammer (28, 29) in Förderrichtung des Strangförderers (7,8) eine wesentlich kleinere Ausdehnung als die erste Unterdruckkammer (15) aufweist.

16. Vorrichtung nach einem der Ansprüche 11 bis 15, **dadurch gekennzeichnet, dass** die zweite Unterdruckkammer (28b, 29b) in Förderrichtung des Strangförderers (7,8) der ersten Unterdruckkammer (15) vorgeordnet ist.

17. Vorrichtung nach einem der Ansprüche 11 bis 15, **dadurch gekennzeichnet, dass** die zweite Unterdruckkammer (28a, 29a) innerhalb der ersten Unterdruckkammer (15) angeordnet ist.

18. Vorrichtung nach einem der Ansprüche 11 bis 17, **dadurch gekennzeichnet, dass** die Ausdehnung der zweiten Unterdruckkammer (28, 29) in Förderrichtung des Strangförderers (7, 8) größer ist als die Ausdehnung der Abgabeöffnung (26, 27) der Förderleitungen (23, 24).

19. Vorrichtung nach einem der Ansprüche 11 bis 18, **dadurch gekennzeichnet, dass** die zweite Unterdruckkammer (28, 29) in Förderrichtung des Strangförderers (7, 8) gegen die mindestens eine Abgabeöffnung (26, 27) der Förderleitungen (23, 24) versetzt ist.

20. Vorrichtung nach einem der Ansprüche 11 bis 19, **dadurch gekennzeichnet, dass** die Abgabeöffnung (26a, 27a) der Förderleitungen (23, 24) in die Zuführmittel (2) zur Zuführung des Tabakschauers mündet.

21. Vorrichtung nach einem der Ansprüche 11 bis 20, **dadurch gekennzeichnet, dass** die Ausrichtung der Abgabeöffnung (26, 27) der Förderleitungen (23, 24) eine Komponente in Förderrichtung des Strangförderers (7, 8) aufweist.

22. Vorrichtung nach einem der Ansprüche 11 bis 21, **dadurch gekennzeichnet, dass** in der zweiten Unterdruckkammer (28,29) mindestens ein Sensor (36, 37) zur Messung des Unterdruckes angeordnet ist.

23. Vorrichtung nach einem der Ansprüche 11 bis 22, **dadurch gekennzeichnet, dass** in der ersten Unterdruckkammer (15) ein Sensor (38) zur Messung des Unterdruckes angeordnet ist.

24. Vorrichtung nach einem der Ansprüche 11 bis 23, **dadurch gekennzeichnet, dass** den zweiten Saugmitteln (35) Stellmittel (33, 34) zugeordnet sind, um die Menge der aus der zweiten Unterdruckkammer (28, 29) abgesaugten Luft zu steuern.

25. Vorrichtung nach Anspruch 24, **dadurch gekennzeichnet, dass** zur Steuerung der abgesaugten Luftmenge eine Steuereinheit (39) vorgesehen ist, welche mit den Drucksensoren (36, 37, 38) und den Stellmitteln (33, 34) verbunden ist.

## Claims

1. Method for forming at least one tobacco rod, in which tobacco fibres are supplied in a broad shower to at least one air-permeable rod conveyor and are held on this conveyor by means of suction air, furthermore dust which is present in this air sucked through the rod conveyor is substantially completely separated from the air and this separated dust is partly added to the tobacco rod again, the dust being divided into a coarse and a fine fraction and the coarse fraction being added to the tobacco rod, while the fine fraction is supplied to a central dedusting facility, **characterised in that** the entire separated dust is fed to the at least one rod conveyor again and the dividing of the dust into the said fractions is effected by the screening action of the rod conveyor and optionally tobacco already poured onto the latter.

2. Method according to Claim 1, **characterised in that** the separated dust is transported pneumatically to the rod conveyor.

3. Method according to one of Claims 1 and 2, **characterised in that** at least two tobacco rods are formed simultaneously and the dust separated from the exhaust air is divided into at least two partial streams before being divided into the fractions.

4. Method according to one of Claims 1 to 3, **characterised in that** a partial stream of the separated dust is supplied to each rod conveyor.

5. Method according to one of Claims 1 to 4, **characterised in that** the dust is fed to the rod conveyor over a width which is substantially less than the width of the shower of tobacco fibres, the air which passes through the rod conveyor in the region in which the dust is fed being sucked off separately together with the fine dust present therein.

6. Method according to one of Claims 1 to 5, **characterised in that** the dust is fed to the rod conveyor before the shower of tobacco fibres.

7. Method according to one of Claims 1 to 5, **characterised in that** the dust is fed to the shower of tobacco fibres before the shower together with the dust is poured onto the rod conveyor.

8. Method according to Claim 7, **characterised in that** the dust is supplied to the shower of tobacco fibres in such a way that the coarse fraction of the dust is separated in a region of the tobacco rod which is not trimmed from the tobacco rod as excess in a subsequent method step.

9. Method according to one of Claims 1 to 8, **characterised in that** a movement component in the conveying direction of the rod conveyor is imparted to the dust before it is fed to the rod conveyor or to the shower of tobacco fibres.

10. Method according to one of Claims 5 to 9, **characterised in that** the amount of air sucked off separately is controlled in such a way that the negative pressure present at the rod conveyor in the conveying direction of the rod conveyor is constant.

11. Apparatus for forming at least one tobacco rod (43, 44) having a distributing device (1) for forming a broad shower (3) of tobacco fibres, at least one air-permeable, endlessly circulating rod conveyor (7, 8) for conveying away the at least one tobacco rod (43, 44) formed from the shower, supply means (2) for supplying the shower to the at least one rod conveyor (7, 8), a first negative-pressure chamber (15) for applying a negative pressure to a first section of that side of the rod conveyor (7, 8) which faces away from the tobacco rod (43, 44), first suction means (20) for sucking off the air passing through the rod conveyor (7, 8) into the first negative-pressure chamber (15), a dust separator (19) for separating the dust (47) present in this sucked-off air, and conveying lines (21, 23, 24) having at least one discharge opening (26, 27) for transporting the separated dust (47) to the rod conveyor (7, 8), **characterised in that**, in the region in which the separated dust (47) is fed to the rod conveyor (7, 8), the latter is assigned at least one second negative-pressure chamber (28, 29) for applying a negative pressure to a second section of that side of the rod conveyor (7, 8) which faces away from the tobacco rod (43, 44), to which second suction means (35) are connected in order to suck off the air passing through the rod conveyor (7, 8) into the second negative-pressure chamber (28, 29).

12. Apparatus according to Claim 11, **characterised in that** the supply means (2) include separating means (4) for dividing the tobacco shower (3) into at least two partial showers (5, 6) which are supplied to at least two rod conveyors (7, 8), the conveying lines (21, 23, 24) include separating means (22) for dividing the stream of separated dust (47) into at least two partial streams (48, 49) which are each fed through a discharge opening (26, 27) of the conveying lines (23, 24) to a tobacco rod (43, 44), and **in that** each rod conveyor (7, 8) is assigned, in the region of the corresponding discharge opening (26, 27) of the conveying lines (23, 24), a second negative-pressure chamber (28, 29).

13. Apparatus according to Claim 12, **characterised in that** the means for dividing the dust stream include adjusting means (107) for controlling the quantitative proportions of the partial streams.

14. Apparatus according to one of Claims 11 to 13, **characterised in that** at least some of the conveying lines (21, 23, 24) are pneumatic conveying lines.

15. Apparatus according to one of Claims 11 to 14, **characterised in that** the second negative-pressure chamber (28, 29) has, in the conveying direction of the rod conveyor (7, 8), a substantially smaller extent than the first negative-pressure chamber (15).

16. Apparatus according to one of Claims 11 to 15, **characterised in that** the second negative-pressure chamber (28b, 29b) is arranged, in the conveying direction of the rod conveyor (7, 8), upstream of the first negative-pressure chamber (15).

17. Apparatus according to one of Claims 11 to 15, **characterised in that** the second negative-pressure chamber (28a, 29a) is arranged inside the first negative-pressure chamber (15).

18. Apparatus according to one of Claims 11 to 17, **characterised in that** the extent of the second negative-pressure chamber (28, 29) in the conveying direction of the rod conveyor (7, 8) is greater than the extent of the discharge opening (26, 27) of the conveying lines (23, 24).

19. Apparatus according to one of Claims 11 to 18, **characterised in that** the second negative-pressure chamber (28, 29) is offset, in the conveying direction of the rod conveyor (7, 8), with respect to the at least one discharge opening (26, 27) of the conveying lines (23, 24).

20. Apparatus according to one of Claims 11 to 19, **characterised in that** the discharge opening (26a, 27a) of the conveying lines (23, 24) opens into the supply means (2) for supplying the tobacco shower.

21. Apparatus according to one of Claims 11 to 20, **characterised in that** the orientation of the discharge opening (26, 27) of the conveying lines (23, 24) has a component in the conveying direction of the rod conveyor (7, 8).

22. Apparatus according to one of Claims 11 to 21, **characterised in that** at least one sensor (36, 37) for measuring the negative pressure is arranged in the second negative-pressure chamber (28, 29).

23. Apparatus according to one of Claims 11 to 22, **characterised in that** a sensor (38) for measuring the negative pressure is arranged in the first negative-pressure chamber (15).

24. Apparatus according to one of Claims 11 to 23, **characterised in that** the second suction means (35) are assigned adjusting means (33, 34) in order to control the amount of air sucked off from the second negative-pressure chamber (28, 29).

25. Apparatus according to Claim 24, **characterised in that**, to control the amount of air sucked off, there is provided a control unit (39) which is connected to the pressure sensors (36, 37, 38) and the adjusting means (33, 34).

## Revendications

1. Procédé pour former au moins un boudin de tabac, selon lequel des fibres de tabac sont amenées en une large gerbe à au moins un transporteur de boudin perméable à l'air et sont maintenues au contact de ce transporteur au moyen d'air aspirant, de la poussière contenue dans cet air aspiré à travers le transporteur de boudin est, en outre, extraite complètement, dans une très large mesure, de l'air et cette poussière extraite est à nouveau apportée, en partie, au boudin de tabac, la poussière étant divisée en une fraction grossière et une fraction fine et la fraction grossière étant apportée au boudin de tabac, pendant que la fraction fine est amenée à un système de dépoussiérage central, **caractérisé en ce que** la totalité de la poussière extraite est ré-envoyée sur le au moins un transporteur de boudin et la division de la poussière en les fractions citées s'effectue sous l'effet de l'action de tamisage du transporteur de boudin et éventuellement du tabac déjà répandu sur ce dernier.

2. Procédé selon la revendication 1, **caractérisé en ce que** la poussière extraite est acheminée par voie pneumatique au transporteur de boudin.

3. Procédé selon l'une des revendications 1 ou 2, **caractérisé en ce qu'**au moins deux boudins de tabac sont formés simultanément et la poussière, extraite de l'air d'échappement, est divisée en au moins deux flux partiels avant la division en les fractions.

4. Procédé selon l'une des revendications 1 à 3, **caractérisé en ce qu'**à chaque transporteur de boudin est amené un flux partiel de la poussière extraite.

5. Procédé selon l'une des revendications 1 à 4, **caractérisé en ce que** la poussière est envoyée au transporteur de boudin sur une largeur qui est nettement plus petite que la largeur de la gerbe de fibres de tabac, l'air passant à travers le transporteur de boudin, dans la région où est envoyée la poussière, étant alors évacué séparément par aspiration conjointement avec la poussière fine qu'il contient.

6. Procédé selon l'une des revendications 1 à 5, **caractérisé en ce que** la poussière est envoyée sur le transporteur de boudin avant la gerbe de fibres de tabac.

7. Procédé selon l'une des revendications 1 à 5, **caractérisé en ce que** la poussière est envoyée à la gerbe de fibres de tabac avant que cette dernière soit répandue, conjointement avec la poussière, sur le transporteur de boudin.

8. Procédé selon la revendication 7, **caractérisé en ce que** la poussière est amenée à la gerbe de fibres de tabac d'une façon telle, que la fraction grossière de la poussière soit extraite dans une région du boudin de tabac qui n'est pas, dans une étape suivante du procédé, détachée par arasement, en tant qu'excédent, du boudin de tabac.

9. Procédé selon l'une des revendications 1 à 8, **caractérisé en ce qu'**à la poussière est communiquée, avant qu'elle soit envoyée sur le transporteur de boudin ou à la gerbe de fibres de tabac, une composante de déplacement dans la direction de transport du transporteur de boudin.

10. Procédé selon l'une des revendications 5 à 9, **caractérisé en ce que** le débit de l'air évacué séparément par aspiration est régulé de telle façon que la dépression s'appliquant au transporteur de boudin se développe en permanence dans la direction de transport du transporteur de boudin.

11. Dispositif pour la formation d'au moins un boudin de tabac (43, 44), comportant un distributeur (1) destiné à former une large gerbe (3) de fibres de tabac, au moins un transporteur de boudin (7, 8) à circulation continue, perméable à l'air, destiné à évacuer le au moins un boudin de tabac (43, 44) formé à partir de la gerbe, des moyens d'amenée (2) destinés à amener la gerbe au au moins un transporteur de boudin (7, 8), une première chambre de dépression (15) destinée à appliquer une dépression à un premier tronçon de la face, tournée à l'opposé du boudin de tabac (43, 44), du transporteur de boudin (7, 8), des premiers moyens d'aspiration (20) destinés à évacuer par aspiration l'air entrant dans la première chambre de dépression (15) à travers le transporteur de boudin (7, 8), un extracteur de poussière (19) destiné à extraire la poussière (47) contenue dans cet air évacué par aspiration, et des conduits de transport (21, 23, 24) comportant au moins une ouverture de délivrance (26, 27) pour l'acheminement de la poussière extraite (47) au transporteur de boudin (7, 8), **caractérisé en ce que**, dans la région où la poussière extraite (47) est envoyée sur le transporteur de boudin (7, 8), est associée à celui-ci, en vue de l'application d'une dépression à un second tronçon de la face, tournée à l'opposé du boudin de tabac (43, 44), du transporteur de boudin (7, 8), au moins une seconde chambre de dépression (28, 29), à laquelle des seconds moyens d'aspiration (35) sont raccordés, afin d'évacuer par aspiration l'air entrant dans la seconde chambre de dépression (28, 29) à travers le transporteur de boudin (7, 8).

12. Dispositif selon la revendication 11, **caractérisé en ce que** les moyens d'amenée (2) comprennent des moyens de séparation (4) pour diviser la gerbe de tabac (3) en au moins deux gerbes partielles (5, 6), qui sont amenées à au moins deux transporteurs de boudin (7, 8), les conduits de transport (21, 23, 24) comprennent des moyens de séparation (22) pour diviser le flux de poussière extraite (47) en au moins deux flux partiels (48, 49), qui sont chacun envoyés, à travers une ouverture de délivrance (26, 27) des conduits de transport (23, 24), à un boudin de tabac (43, 44), et **en ce qu'**à chaque transporteur de boudin (7, 8), est associée, dans la région de l'ouverture de délivrance (26, 27) correspondante des conduits de transport (23, 24), une seconde chambre de dépression (28, 29).

13. Dispositif selon la revendication 12, **caractérisé en ce que** les moyens pour diviser le flux de poussière comprennent des moyens de réglage (107) destinés à commander les conditions de débit des flux partiels.

14. Dispositif selon l'une des revendications 11 à 13, **caractérisé en ce qu'**au moins quelques-uns des conduits de transport (21, 23, 24) sont des conduits de transport pneumatiques.

15. Dispositif selon l'une des revendications 11 à 14, **caractérisé en ce que** la seconde chambre de dépression (28, 29) présente, dans la direction de transport du transporteur de boudin (7, 8), une dimension nettement plus petite que la première chambre de dépression (15).

16. Dispositif selon l'une des revendications 11 à 15, **caractérisé en ce que** la seconde chambre de dépression (28b, 29b) est disposée en amont de la première chambre de dépression (15), dans la direction de transport du transporteur de boudin (7,8).

17. Dispositif selon l'une des revendications 11 à 15, **caractérisé en ce que** la seconde chambre de dépression (28a, 29a) est disposée à l'intérieur de la première chambre de dépression (15).

18. Dispositif selon l'une des revendications 11 à 17, **caractérisé en ce que** la dimension de la seconde chambre de dépression (28, 29) dans la direction de transport du transporteur de boudin (7, 8) est plus grande que la dimension de l'ouverture de délivrance (26, 27) des conduits de transport (23,24).

19. Dispositif selon l'une des revendications 11 à 18, **caractérisé en ce que** la seconde chambre de dépression (28, 29) est décalée, dans la direction de transport du transporteur de boudin (7, 8), par rapport à la au moins une ouverture de délivrance (26, 27) des conduits de transport (23,24).

20. Dispositif selon l'une des revendications 11 à 19, **caractérisé en ce que** l'ouverture de délivrance (26a, 27a) des conduits de transport (23, 24) débouche dans les moyens d'amenée (2) destinés à amener la gerbe de tabac.

21. Dispositif selon l'une des revendications 11 à 20, **caractérisé en ce que** l'orientation de l'ouverture de délivrance (26, 27) des conduits de transport (23, 24) présente une composante dans la direction de transport du transporteur de boudin (7, 8).

22. Dispositif selon l'une des revendications 11 à 21, **caractérisé en ce que** dans la seconde chambre de dépression (28, 29) est disposé au moins un capteur (36, 37) pour la mesure de la dépression.

23. Dispositif selon l'une des revendications 11 à 22, **caractérisé en ce que** dans la première chambre de dépression (15) est disposé un capteur (38) pour la mesure de la dépression.

24. Dispositif selon l'une des revendications 11 à 23, **caractérisé en ce que** des moyens de réglage (33, 34) sont associés aux seconds moyens d'aspiration (35), pour commander le débit de l'air évacué par aspiration de la seconde chambre de dépression (28, 29).

25. Dispositif selon la revendication 24, **caractérisé en ce qu'**en vue de la commande du débit d'air évacué par aspiration, il est prévu une unité de commande (39), qui est reliée aux capteurs de pression (36, 37, 38) et aux moyens de réglage (33, 34).
